# EUROPÄISCHE PATENTSCHRIFT

(11) **EP 2 629 377 B1**
(45) Veröffentlichungstag und Bekanntmachung des Hinweises auf die Patenterteilung: **17.06.2020**
(21) Anmeldenummer: 12000997.2
(22) Anmeldetag: 16.02.2012
(51) Int. Cl.: H01R 13/645, H01R 13/646, H01R 24/40, H01R 13/436

(54) **Kabel zur Übertragung von Signalen**
Cable for transferring signals
Câble pour la transmission de signaux

(43) Veröffentlichungstag der Anmeldung: 21.08.2013
(73) Patentinhaber: MD Elektronik GmbH, 84478 Waldkraiburg (DE)
(72) Erfinder: Friese, Norbert, 84574 Taufkirchen (DE); Huber, Martin, 83119 Obing (DE)

(56) Entgegenhaltungen:
- WO-A2-2010/115514
- DE-U1-202010 009 598
- US-A1- 2003 199 205

## Beschreibung

Die Erfindung betrifft ein konfektioniertes Kabel, welches insbesondere ein Kupplungselement bzw. einen Steckverbinder umfasst, zur Übertragung von Signalen gemäß dem Anspruch 1.

Die betreffenden Kabel sind etwa in Kraftfahrzeugen oder Luftfahrzeugen einsetzbar und werden meist in großen Stückzahlen benötigt. Zur kostengünstigen Bereitstellung entsprechender Kabel sind ein einfacher Aufbau und eine einfache Konfektionierbarkeit von großer Bedeutung. Derartige Kabel müssen so hergestellt sein, dass mit diesen Signale mit hoher Datenrate übertragen werden können, wie dies zum Beispiel für eine qualitativ hochwertige Videosignalübertragung erforderlich ist.

Aus der Offenlegungsschrift US 2003/0199205 A1 ist ein mehradriges geschirmtes Kabel bekannt, welches ein Kupplungselement aufweist. Die Bauweise gemäß der Offenlegungsschrift US 2003/0199205 A1 hat unter anderem den Nachteil, dass bei einem derartigen Aufbau die übertragbaren Datenraten begrenzt sind und zudem vergleichsweise viele Einzelteile zur Herstellung des betreffenden Kabels erforderlich sind.

Aus der DE 20 2010 009 598 U1 ist ein vielteiliger Aufbau eines Steckverbinders bekannt mit einem separaten Rastmittel in Form eines Federrings. Solange der Federring auch nur teilweise über den Außenumfang eines Isolierteils radial hinaus ragt, wird eine endgültige Montage des vielteiligen Steckverbinders verhindert. Erst wenn alle Innenleiterteile an einer gewünschten, vorbestimmten Position in einer axialen Durchgangsbohrung des Isolierteils angeordnet sind, ist ein axiales Einschieben des Isoliertells in ein Außenleiterteil möglich.

In der WO 2010/115514 A1 ist ein mehrteiliger Steckeraufbau offenbart, wobei Stecker und Gegenstecker durch eine Gewindeanordnung miteinander verbunden werden. Zur Führung eines Gegenstücks des Kupplungselements dient dort ein separates kreuzförmiges Schirmungselement.

Der Erfindung liegt die Aufgabe zugrunde, ein Kabel zu schaffen, welches eine qualitativ hochwertige Signalübertragung bei hohen Datenraten erlaubt und dennoch mit vergleichsweise geringem Herstellungsaufwand fertigbar ist.

Diese Aufgabe wird erfindungsgemäß durch die Merkmale des Anspruches 1 gelöst.

Erfindungsgemäß weist das Kabel zur Übertragung von Signalen mehrere (insbesondere verdrillte) Adern auf, an deren Innenleitern jeweils ein elektrisch leitendes Endstück befestigt ist. Jedes der Endstücke umfasst ein erstes Rastelement. Das Kabel weist weiterhin ein Kupplungselement auf, wobei das Kupplungselement einen Körper mit einer geometrischen Längsachse umfasst. Zudem ist der Körper so ausgestaltet, dass dieser parallele Durchführungen zur Aufnahme der Endstücke aufweist. Die Durchführungen sind mit Vorteil insbesondere auch parallel zur Längsachse. Jede der Durchführungen weist ein zweites Rastelement auf. In die Durchführung ist das Endstück derart eingebracht, dass das erste Rastelement mit dem zweiten Rastelement zusammenwirkt, so dass das Endstück mit dem Körper verrastet angeordnet ist. Der Körper weist außerdem eine erste Oberfläche und eine zweite Oberfläche zur Führung eines Gegenstücks, beispielsweise eines Gegensteckers, des Kupplungselements auf, wobei die Oberflächen so orientiert sind, dass die erste Oberfläche einen radial nach außen gerichteten Normalenvektor und die zweite Oberfläche einen radial nach innen gerichteten Normalenvektor aufweist.

Entsprechend der üblichen Nomenklatur in der Geometrie ist in diesem Zusammenhang als Normalenvektor ein Vektor zu verstehen, der orthogonal auf der jeweiligen Oberfläche steht. Folglich ist der Normalenvektor der betreffenden gekrümmten Oberfläche in einem Punkt der Normalenvektor der Tangentialebene in diesem Punkt. Beide Normalenvektoren auf der jeweiligen Oberfläche sind gemäß der Erfindung so orientiert, das diese eine radiale Richtungskomponente aufweisen, jedoch unterschiedliche Richtungsvorzeichen. Als radiale Richtung ist eine Ausrichtung orthogonal zur Längsachse zu verstehen.

Die Oberflächen können sich in einem Querschnitt bzw. in einer Querschnittsebene, die orthogonal zur Längsachse orientiert ist, durch einen Luftspalt getrennt radial gegenüber liegen.

Unter Signalen sind im folgenden Signale zu verstehen, die zur Datenübertragung in einem Ethernet-System geeignet sind und beispielsweise eine Frequenz von 1 MHz bis 150 MHz, insbesondere 80 MHz bis 150 aufweisen. Der Erfindung liegt die Erkenntnis zu Grunde, dass durch eine überaus genaue Positionierung der einzelnen Adern im Kupplungselement hohe Übertagungsraten der Signale erreichbar sind bei hoher Signalqualität. Durch die spezielle Bauart des Körpers sind diese Vorgaben bei einem mehradrigen Kabel erreichbar, auch wenn auf eine Schirmung verzichtet wird.

Mit Vorteil ist das Kabel ungeschirmt ausgestaltet. Üblicherweise sind die elektrisch leitenden Innenleiter der Adern mit einem Isoliermaterial umgeben, so dass die Ader einen Innenleiter und eine Isolierung umfasst. Für den Fall, dass der Kabelaufbau keine Ader mit Isolierung erfordert, kann als Ader auch der Innenleiter selbst verstanden werden.

In vorteilhafter Bauweise ist das Kabel so ausgestaltet, dass Punkte entlang einer Umfangslinie auf der ersten Oberfläche oder auf der zweiten Oberfläche oder auf beiden Oberflächen unterschiedliche Abstände zur Längsachse haben, um eine mechanische Kodierung zu ermöglichen. Als mechanische Kodierung kann insbesondere eine konstruktive Maßnahme zur Gewährleistung einer lagerichtigen Herstellung einer Steckverbindung zwischen dem Kupplungselement und einem entsprechenden Gegenstück verstanden werden. Mit Vorteil können zu diesem Zweck die Oberflächen Rillen oder Nuten bzw. radial hervorstehende Rippen aufweisen.

Der Körper ist einstückig aus isolierendem Material hergestellt sein, insbesondere durch ein Spritzgussverfahren, wobei das zweite Rastelement als integraler Bestandteil des Körpers ausgestaltet sein kann.

Weiterhin kann die erste Oberfläche bezogen auf die Längsachse gegenüber der zweiten Oberfläche axial (also entlang der Längsachse) zurückversetzt angeordnet sein.

Erfindungsgemäß sind die Durchführungen derart konfiguriert, dass diese die Endstücke zumindest entlang einer Umfangslinie auf dem jeweiligen Endstück geschlossen umgeben, wobei diese Umschließung zumindest in einem sich längs der Richtung der Längsachse erstreckenden Teilabschnitt gegeben ist. Mit anderen Worten ausgedrückt, weisen die Durchführungen Teilabschnittabschnitte auf, die beispielsweise einem hohlzylindrischen oder einem mehreckigen Kanal entsprechen. Folglich kann das Endstück, das etwa einen runden oder mehreckigen Querschnitt aufweist, nur durch Einbringen aus axialer Richtung in der betreffenden Durchführung positionsgenau montiert werden.

Mit Vorteil ist zumindest eines der Endstücke mit einem durch einen Crimpprozess plastisch verformten Anschlusselement mit dem Innenleiter einer Ader verbunden. Das Anschlusselement kann beispielsweise integraler Bestandteil des Endstücks sein.

Das Kupplungselement kann weiterhin ein Sekundärrastelement umfassen. Durch das Sekundärrastelement, welches an zumindest einem Endstück angreift, wird die betreffende Ader formschlüssig im Sinne einer Zugentlastung axial gesichert.

In vorteilhafter Ausgestaltung der Erfindung weist das Kabel ein Sekundärrastelement auf, mit welchem eine axiale Sicherung einer Ader durch Verschieben des Sekundärrastelements in einer Richtung, die eine Richtungskomponente orthogonal zur Längsachse aufweist, herstellbar ist. Mit Vorteil ist die Richtung des Verschiebens bezogen auf die Längsachse tangential orientiert, also orthogonal zur Längsachse ohne diese zu schneiden.

Der Körper des Kupplungselements kann zur verliersicheren Aufnahme des Sekundärrastelements ausgestaltet sein.

In weiterer Ausgestaltung der Erfindung weist das Kabel vier Adern auf, wobei jeweils zwei Adern miteinander verdrillt sind. Die vier Adern sind also paarweise miteinander verdrillt.

Vorteilhafte Ausbildungen der Erfindung entnimmt man den abhängigen Ansprüchen.

Weitere Einzelheiten und Vorteile des erfindungsgemäßen Kabels ergeben sich aus der nachfolgenden Beschreibung eines Ausführungsbeispiels anhand der beiliegenden Figuren.

Es zeigen die
- Figur 1: eine perspektivische Ansicht des Kabels,
- Figur 2: eine Ansicht von vorne auf das Kabel,
- Figur 3: eine vergrößerte Detail-Ansicht von vorne auf das Kabel,
- Figur 4: eine perspektivische Ansicht auf Adern des Kabels einschließlich Endstücke,
- Figur 5: eine perspektivische Detail-Ansicht der Endstücke,
- Figur 6: eine erste perspektivische Längsschnittdarstellung durch einen Körper des Kabels,
- Figur 7: eine zweite perspektivische Längsschnittdarstellung durch den Körper des Kabels,
- Figur 8: eine weitere perspektivische Ansicht des Kabels,
- Figur 9: eine vergrößerte perspektivische Detail-Ansicht auf Rastelemente,
- Figur 10: eine perspektivische Ansicht auf Sekundärverriegelungselemente des Kabels,
- Figur 11: eine perspektivische Ansicht auf Sekundärverriegelungselemente des Kabels mit Adern.

In der Figur 1 ist ein Kabel zur Übertragung von Signalen gezeigt, insbesondere zum Einbau in einem Fahrzeug. Durch die Signale können beispielsweise Videobilder von einer Kamera zu einem Bordcomputer geleitet werden, wobei beispielshalber zu diesem Zweck eine Ethernet-Technologie zum Einsatz kommen kann. Das Kabel kann durch ein Kupplungselement an seinem Ende lösbar mit einem entsprechenden Gegenstück einer anderen Komponente, beispielsweise einem Element einer Bordelektronik im Sinne einer Steckverbindung verbunden werden.

Das Kabel weist im vorgestellten Ausführungsbeispiel vier Adern 1 (siehe Figuren 4 bis 8) auf, die nach außen hin von einem elektrisch isolierenden Mantel 4 umgeben sind. Zudem weist jede der vier Adern 1 gemäß der Figur 5 für sich genommen eine Isolierung um einen jeweiligen Innenleiter auf, die lediglich im Endbereich jeder Ader 1 entfernt ist. In diesem abisolierten Endbereich sind die Innenleiter je mit einem Endstück 1.1 durch eine Crimpverbindung kontaktiert, wobei zu diesem Zweck ein Anschlusselement 1.12 des Endstücks 1.1 um den Innenleiter herum plastisch verformt ist. Zwischen dem Anschlusselement 1.12 und einem in Wesentlichen rohrförmigen Bereich weist das Endstück 1.1 eine Einbuchtung auf. Jedes Endstück 1.1 weist zudem in seinem rohrförmigen Bereich ein erstes Rastelement 1.11 auf, welches im vorgestellten Ausführungsbeispiel als umlaufender Bund ausgestaltet ist. Dieser als erstes Rastelement 1.11 dienende umlaufende Bund weist einen Einführungskegel 1.111 und eine scharfkantige Prägung 1.112 auf, wie auch aus der Detailansicht in der Figur 5 zu sehen ist.

Wenngleich in den Figuren der Übersichtlichkeit halber die Adern 1 linear bzw. gestreckt dargestellt sind, kann in der Realität das Kabel so ausgestaltet sein, dass die Adern 1 nach einem Twisted-Pair-Prinzip verseilt angeordnet sind. Insbesondere können zwei Paare von Adern 1 jeweils als Twisted-Pair verseilt angeordnet sein. Das Kabel ist gemäß dem Ausführungsbeispiel ungeschirmt ausgestaltet, was im Vergleich zu herkömmlichen Kabeln zur Übertragung von Signalen in Fahrzeugen erhebliche Kosten- und Gewichtsvorteile mit sich bringt.

Das Kabel umfasst weiterhin einen Körper 2, der hier aus einem elektrisch isolierenden Material hergestellt ist, insbesondere als ein spritzgegossenes Kunststoffteil. Der Körper 2 weist eine Längsache L, die in erster Näherung eine Symmetrieachse darstellt, auf. Parallel zur Längsache L sind vier Durchführungen 2.1 angeordnet, die sich bis in einen im Wesentlichen zylindrischen innen liegende Teil des Körpers 2 erstrecken. Der Durchmesser der Durchführungen 2.1 ist am Ende (in den Figuren 6 und 7 am linken Ende) reduziert ausgestaltet, so dass an diesem Ende der Innendurchmesser der Durchführungen 2.1 kleiner ist als der Außendurchmesser der Endstücke 1.1. Folglich können die Endstücke 1.1 bzw. die Adern 1 nicht so montiert werden, dass diese aus dem Körper 2 am betreffenden Ende herausragen. Die Durchführungen 2.1 weisen außerdem zweite Rastelemente 2.11 auf. Diese sind als integraler Bestandteil des Körpers 2 am Körper 2 angeformt. Die Rastelemente 2.11 sind elastisch in Radialrichtung auslenkbar.

Grundsätzlich kann einer Oberfläche 2.2 des innen liegenden Teils des Körpers 2 ein Normalenvektor N22 (siehe Figur 3) zugeordnet werden, der eine Richtungskomponente parallel zur Radialrichtung aufweist und radial nach außen von der Oberfläche 2.2 weg gerichtet ist. Radial außen liegend weist der Körper 2 einen im Wesentlichen hohlzylindrischen Bereich auf, welcher innenseitig durch eine weitere Oberfläche 2.3 begrenzt ist. Diese ist nach innen zur Längsachse L hin ausgerichtet und weist folglich eine Normalenvektor N23 auf, der eine Richtungskomponente parallel zur Radialrichtung hat und radial nach innen von der Oberfläche 2.3 weg gerichtet ist. Demzufolge liegen sich die Oberflächen 2.2, 2.3 in einem Querschnitt durch einen Luftspalt S getrennt radial gegenüber. Im selben Querschnitt liegen im Übrigen auch die Endstücke 1.1.

Wie in der Figur 6 verdeutlicht, ist der innenliegende Teil des Körpers 2 um ein Maß x bezogen auf die Längsachse L relativ zum außen liegenden im Wesentlichen hohlzylindrischen Bereich des Körpers 2 axial zurückversetzt. Somit ist also die erste Oberfläche 2.2 bezogen auf die Längsachse L axial gegenüber der zweiten Oberfläche 2.3 zurückversetzt angeordnet.

Zur mechanischen Kodierung, also zur Erreichung einer lagerichtigen Zuordnung des Gegenstücks des Kupplungselements, ist der Körper 2 derart ausgestaltet, dass Punkte entlang einer Umfangslinie auf der ersten Oberfläche 2.2 und auf der zweiten Oberfläche 2.3 unterschiedliche Abstände zur Längsachse L aufweisen. Folglich weist der Körper 2, wie die beispielsweise in der Figur 2 zu sehen ist, an seinem im Wesentlichen zylindrischen innen liegenden Teil Einbuchtungen 2.21 auf, die eine Abweichung von einem idealen Zylinder darstellen. Entsprechend weist ferner der radial außen liegende im Wesentlichen hohlzylindrische Bereich des Körpers 2 Ausnehmungen 2.31 auf, die sich ebenfalls parallel zur Längsachse L erstrecken.

Zur Optimierung der Verbindung, insbesondere zur verbesserten Zugentlastung, umfasst das Kupplungselement zusätzlich ein so genanntes Sekundärrastelement, welche gemäß der Figur 10 ein erstes Verriegelungsteil 3.1 und ein zweites Verriegelungsteil 3.2 umfasst. Die mit einem Spritzgussverfahren hergestellten, einstückigen Verriegelungsteile 3.1, 3.2 weisen Auskragungen 3.11, 3.21 auf.

Im Zuge der Konfektionierung des Kabels werden zunächst die Endstücke 1.1 an die abisolierten Innenleiter der Adern 1 gecrimpt, so dass danach eine Anordnung gemäß der Figur 4 vorliegt. Nachfolgend werden von hinten, also in den Figuren 6 und 7 von links kommend die Endstücke 1.1 in die Durchführungen 2.1 axial eingebracht bis die ersten Rastelemente 1.11 mit den zweiten Rastelementen 2.11 verrasten. Bei diesem Vorgang werden die Rastelemente 2.11 des Körpers 2 zunächst von den Einführungskegeln 1.111 der Rastelemente 1.11 an den Endstücken 1.1 radial nach außen gedrängt. Bei weiterer axialer Verschiebung der Endstücke 1.1 schnappen die Rastelemente 2.11 des Körpers 2 radial nach innen, nachdem die als Bund ausgestaltet Rastelemente 1.11 vorbei geschoben wurden. Die Rastelemente 2.11 des Körpers 2 sichern dann in dieser Stellung mit Hilfe der scharfkantigen Prägung 1.112 der Rastelemente 1.11 an den Endstücken 1.1 die Adern 1 in axialer Richtung. Durch den reduzierten Durchmesser der Durchführungen 2.1 am Ende des Körpers 2 ist eine axiale Sicherung der Adern 1 in die entsprechend entgegengesetzte Richtung gegeben. Des Weiteren sind die Rastelemente 2.11 des Körpers 2 auch in der endmontierten Stellung radial vorgespannt und halten somit die Endstücke 1.1 spielfrei in den Durchführungen 2.1.

Dadurch, dass der aus Kunststoff hergestellte monolithische Körper 2 elektrisch nicht leitend ist, wirken die Durchführungen 2.1 zueinander elektrisch isolierend bezüglich der Endstücke 1.1, so dass ein Kurzschluss oder Kriechstrom zwischen den Endstücken 1.1 innerhalb des Körpers 2 ausgeschlossen ist.

Die Durchführungen 2.1 sind derart ausgestaltet, dass diese die Endstücke 1.1 zumindest in einem sich längs der Richtung der Längsachse L erstreckenden Teilabschnitt über ihren Umfang geschlossen umgeben. Ein Einbringen der Endstücke 1.1 kann also dementsprechend nur aus axialer Richtung erfolgen und nicht aus radialer bzw. tangentialer Richtung. Durch diese Bauweise kann im Hinblick auf eine positionsgenaue Lage der Endstücke 1.1 ein überaus hohes Maß an Präzision erreicht werden. Erst durch die Gewährleistung derartiger Positionsgenauigkeiten ist eine Übertragung von hohen Datenraten mit einem ungeschirmten Kabel in einem Fahrzeug möglich.

Nachdem die Endstücke 1.1 im Körper 2 verrastet sind, werden die Verriegelungsteile 3.1, 3.2 des Sekundärrastelements (bezogen auf die Längsachse L) in tangentialer Richtung in entsprechende Kanäle des Körpers 2 eingebracht, so dass die Auskragungen 3.11, 3.12 in die Einbuchtungen der Endstücke 1.1 eingeschoben werden. In der Figur 11 ist das Kabel ohne den Körper 2 dargestellt, so dass die Wirkungsweise des Sekundärrastelements sichtbar ist, bei der die Auskragungen 3.11, 3.12 am Endstück 1.1 angreifen und die Adern 1 formschlüssig axial sichern bzw. zugentlasten.

Die Verriegelungsteile 3.1, 3.2 werden in ihrer Endstellung mit Hilfe von Rastnasen 3.12, 3.22 am Körper 2 verliersicher fixiert und in entsprechenden Rücksprüngen des Körpers 2 aufgenommen.

Das Kupplungselement des Kabels beziehungsweise der Körper 2 ist so ausgestaltet, dass die beiden Oberflächen 2.2, 2.3 als Führung eines Gegenstücks dienen, wenn das Gegenstück mit dem Kupplungselement zusammengesteckt wird. Dabei wirkt zunächst in Folge des Versatzes x (Figur 7) die Oberfläche 2.3 mit dem radial nach innen orientierten Normalenvektor N23 als Führung, wobei ein lagetreues Zusammenstecken durch Längsrippen des Gegenstücks erreichbar ist, welche in die Ausnehmungen 2.31 eingreifen. Erst nachdem beim Herstellen einer Steckverbindung die Strecke x überwunden worden ist, beginnt die Oberfläche 2.2 als zweite Führungsfläche zu wirken. Auch hier wird eine Lagesicherung im Sinne einer mechanischen Kodierung erreicht durch ein Zusammenspiel von Ausnehmungen 2.21 mit einem Gegenstück, das entsprechend mit Längsrippen ausgestattet ist.

Die Erfindung umfasst auch Anordnungen, bei denen beispielsweise die Rastelemente 1.11 als Einkerbungen ausgestaltet sind, welche bezüglich des Außendurchmessers der Endstücke 1.1 nach innen versetzt sind. Gleichfalls können die Rastelemente 2.11 des Körpers 2 beispielsweise als Rasthaken ausgestaltet sein, die in die Einkerbungen eingreifen.

## Patentansprüche

1. Kabel zur Übertragung von Signalen, wobei das Kabel mehrere Adern (1) aufweist, an deren Innenleitern jeweils ein elektrisch leitendes Endstück (1.1) befestigt ist, wobei jedes der Endstücke (1.1) ein erstes Rastelement (1.11) umfasst, und das Kabel weiterhin ein Kupplungselement aufweist, wobei das Kupplungselement einen einstückigen aus isolierendem Material hergestellten Körper (2) mit einer Längsachse (L) umfasst, wobei
- der Körper (2) zueinander elektrisch isolierte parallele Durchführungen (2.1) zur Aufnahme der Endstücke (1.1) aufweist und jede der Durchführungen (2.1) ein zweites Rastelement (2.11) aufweist, wobei das zweite Rastelement (2.11) als integraler Bestandteil des Körpers (2) ausgestaltet ist und in die Durchführung (2.1) das Endstück (1.1) derart eingebracht ist, dass das erste Rastelement (1.11) mit dem zweiten Rastelement (2.11) zusammenwirkt, so dass das Endstück (1.1) mit dem Körper (2) verrastet angeordnet ist
- der Körper (2) zudem eine erste Oberfläche (2.2) und eine zweite Oberfläche (2.3) zur Führung eines Gegenstücks des Kupplungselements aufweist, wobei die erste Oberfläche (2.2) einen radial nach außen gerichteten Normalenvektor (N22) aufweist und die zweite Oberfläche (2.3) einen radial nach innen gerichteten Normalenvektor (N23) aufweist, und
- die Durchführungen (2.1.) derart ausgestaltet sind, dass diese die Endstücke (1.1) zumindest in einem sich längs der Richtung der Längsachse (L) erstreckenden Teilabschnitt über ihren Umfang geschlossen umgeben, und
- wobei die zweiten Rastelemente (2.11) auch in der endmontierten Stellung radial vorgespannt sind und die Endstücke (1.1) spielfrei in den Durchführungen (2.1) halten.

2. Kabel gemäß dem Anspruch 1, wobei das Kabel ungeschirmt ausgestaltet ist.

3. Kabel gemäß dem Anspruch 1 oder 2, wobei Punkte entlang einer Umfangslinie auf der ersten Oberfläche (2.2) oder auf der zweiten Oberfläche (2.3) oder auf beiden Oberflächen (2.2, 2.3) unterschiedliche Abstände zur Längsachse (L) zur mechanischen Kodierung aufweisen.

4. Kabel gemäß einem der vorhergehenden Ansprüche, wobei die erste Oberfläche (2.2) bezogen auf die Längsachse (L) gegenüber der zweiten Oberfläche (2.3) axial zurückversetzt angeordnet ist.

5. Kabel gemäß einem der vorhergehenden Ansprüche, wobei sich die Oberflächen (2.2, 2.3) in einem Querschnitt durch einen Luftspalt (S) getrennt radial gegenüberliegen.

6. Kabel gemäß einem der vorhergehenden Ansprüche, wobei zumindest eines der Endstücke (1.1) mit einem durch einen Crimpprozess plastisch verformten Anschlusselement (1.12) mit dem Innenleiter einer Ader (1) verbunden ist.

7. Kabel gemäß einem der vorhergehenden Ansprüche, wobei die Ader (1) formschlüssig durch ein Sekundärrastelement (3.1, 3.2), welches am Endstück (1.1) angreift, axial gesichert wird.

8. Kabel gemäß einem der vorhergehenden Ansprüche, wobei das Kabel ein Sekundärrastelement (3.1, 3.2) umfasst, mit welchem eine axiale Sicherung einer Ader (1) durch Verschieben des Sekundärrastelements (3.11, 3.21) in einer Richtung, die eine Richtungskomponente orthogonal zur Längsachse (L) aufweist, herstellbar ist.

9. Kabel gemäß einem der vorhergehenden Ansprüche, wobei das Kabel ein Sekundärrastelement (3.1, 3.2) umfasst und der Körper (2) zur verliersicheren Aufnahme des Sekundärrastelements (3.1, 3.2) ausgestaltet ist.

10. Kabel gemäß einem der vorhergehenden Ansprüche, wobei das Kabel vier Adern (1) aufweist, wobei jeweils zwei Adern (1) miteinander verdrillt sind.

11. Kabel gemäß einem der vorhergehenden Ansprüche, wobei im Zuge der Konfektionierung des Kabels die Endstücke (1.1) in die Durchführungen (2.1) axial eingebracht werden, bis die ersten Rastelemente (1.11) mit den zweiten Rastelementen (1.2) verrasten, und bei weiterer axialer Verschiebung der Endstücke (1.1) die Rastelemente (2.11) des Körpers (2) radial nach innen schnappen, nachdem die als Bund ausgestalteten Rastelemente (1.1) vorbei geschoben wurden.

## Claims

1. Cable for transmitting signals, wherein the cable has a plurality of cores (1), an electrically conductive end piece (1.1) being fastened to each of the internal conductors of the said cores, wherein each of the end pieces (1.1) comprises a first latching element (1.11), and the cable further has a coupling element, wherein the coupling element comprises a body (2) which is produced in one piece from insulating material and has a longitudinal axis (L), wherein
- the body (2) has parallel bushings (2.1), which are electrically insulated in relation to one another, for receiving the end pieces (1.1) and each of the bushings (2.1) has a second latching element (2.11), wherein the second latching element (2.11) is configured as an integral constituent part of the body (2) and the end piece (1.1) is inserted into the bushing (2.1) in such a way that the first latching element (1.11) interacts with the second latching element (2.11), so that the end piece (1.1) is arranged in a manner latched to the body (2),
- the body (2) additionally has a first surface (2.2) and a second surface (2.3) for guiding a mating piece of the coupling element, wherein the first surface (2.2) has a normal vector (N22) which is directed radially outward and the second surface (2.3) has a normal vector (N23) which is directed radially inward, and
- the bushings (2.1) are configured in such a way that they surround the end pieces (1.1) in a manner closed over their circumference at least in a subsection which extends along the direction of the longitudinal axis (L), and
- wherein the second latching elements (2.11) are also radially prestressed in the finally mounted position and hold the end pieces (1.1) in the bushings (2.1) without play.

2. Cable according to Claim 1, wherein the cable is of unshielded configuration.

3. Cable according to Claim 1 or 2, wherein points along a circumferential line are at different distances from the longitudinal axis (L) on the first surface (2.2) or on the second surface (2.3) or on both surfaces (2.2, 2.3) for mechanical coding purposes.

4. Cable according to one of the preceding claims, wherein the first surface (2.2) is arranged in a manner axially recessed in relation to the second surface (2.3) with respect to the longitudinal axis (L).

5. Cable according to one of the preceding claims, wherein the surfaces (2.2, 2.3) are situated radially opposite in a manner separated by an air gap (S) in one cross section.

6. Cable according to one of the preceding claims, wherein at least one of the end pieces (1.1) is connected to the internal conductor of a core (1) by way of a connection element (1.12) which is plastically deformed by a crimping process.

7. Cable according to one of the preceding claims, wherein the core (1) is axially secured in an interlocking manner by a secondary latching element (3.1, 3.2) which acts on the end piece (1.1).

8. Cable according to one of the preceding claims, wherein the cable comprises a secondary latching element (3.1, 3.2) by way of which a core (1) can be axially secured by displacing the secondary latching element (3.1, 3.2) in a direction which has a directional component orthogonal to the longitudinal axis (L).

9. Cable according to one of the preceding claims, wherein the cable comprises a secondary latching element (3.1, 3.2) and the body (2) is configured for captively receiving the secondary latching element (3.1, 3.2).

10. Cable according to one of the preceding claims, wherein the cable has four cores (1), wherein in each case two cores (1) are twisted together.

11. Cable according to one of the preceding claims, wherein, during the course of manufacturing the cable, the end pieces (1.1) are axially inserted into the bushings (2.1) until the first latching elements (1.11) latch with the second latching elements (2.11), and, as the end pieces (1.1) are further axially displaced, the latching elements (2.11) of the body (2) snap radially inwards after the latching elements (1.1) which are configured as a collar have been pushed past.

## Revendications

1. Câble pour la transmission de signaux, le câble possédant plusieurs fils (1) aux conducteurs internes desquels est respectivement fixé un embout (1.1) électriquement conducteur, chacun des embouts (1.1) comportant un premier élément d'encliquetage (1.11), et le câble possédant en outre un élément de couplage, l'élément de couplage comportant un corps (2), ayant un axe longitudinal (L), fabriqué d'un seul tenant en matériau isolant,
- le corps (2) possédant des traversées (2.1) parallèles isolées électriquement entre elles destinées à accueillir les embouts (1.1) et chacune des traversées (2.1) possédant un deuxième élément d'encliquetage (2.11), le deuxième élément d'encliquetage (2.11) étant réalisé sous la forme d'un élément constitutif intégral du corps (2) et l'embout (1.1) étant introduit dans la traversée (2.1) de telle sorte que le premier élément d'encliquetage (1.11) coopère avec le deuxième élément d'encliquetage (2.11), de sorte que l'embout (1.1) est disposé encliqueté avec le corps (2),
- le corps (2) possédant en outre une première surface (2.2) et une deuxième surface (2.3) servant au guidage d'une pièce homologue de l'élément de couplage, la première surface (2.2) possédant un vecteur normal (N22) orienté radialement vers l'extérieur et la deuxième surface (2.3) possédant un vecteur normal (N23) orienté radialement vers l'intérieur, et
- les traversées (2.1) étant configurées de telle sorte que celles-ci entourent les embouts (1.1) de manière fermée sur leur pourtour au moins dans une portion partielle qui s'étend le long de la direction de l'axe longitudinal (L), et
- les deuxièmes éléments d'encliquetage (2.11) étant également précontraints dans le sens radial dans la position montée finale et maintenant les embouts (1.1) sans jeu dans les traversées (2.1).

2. Câble selon la revendication 1, le câble étant configuré non blindé.

3. Câble selon la revendication 1 ou 2, des points le long d'une ligne périphérique sur la première surface (2.2) ou sur la deuxième surface (2.3) ou sur les deux surfaces (2.2, 2.3) présentant des écarts différents par rapport à l'axe longitudinal (L) en vue d'un codage mécanique.

4. Câble selon l'une des revendications précédentes, la première surface (2.2) étant disposée décalée en arrière dans le sens axial en référence à l'axe longitudinal (L) par rapport à la deuxième surface (2.3).

5. Câble selon l'une des revendications précédentes, les surfaces (2.2, 2.3), en coupe transversale, étant opposées l'une à l'autre dans le sens radial séparées par une lame d'air (S).

6. Câble selon l'une des revendications précédentes, au moins l'un des embouts (1.1) étant relié au conducteur interne d'un fil (1) par un élément de raccordement (1.12) déformé de manière plastique par un processus de sertissage.

7. Câble selon l'une des revendications précédentes, le fil (1) étant bloqué dans le sens axial par complémentarité de formes par un élément d'encliquetage secondaire (3.1, 3.2) qui vient en prise sur l'embout (1.1).

8. Câble selon l'une des revendications précédentes, le câble comportant un élément d'encliquetage secondaire (3.1, 3.2) avec lequel peut être réalisé un blocage axial d'un fil (1) en coulissant l'élément d'encliquetage secondaire (3.1, 3.2) dans une direction qui présente une composante directionnelle orthogonale à l'axe longitudinal (L).

9. Câble selon l'une des revendications précédentes, le câble comportant un élément d'encliquetage secondaire (3.1, 3.2) et le corps (2) étant configuré pour accueillir l'élément d'encliquetage secondaire (3.1, 3.2) de manière imperdable.

10. Câble selon l'une des revendications précédentes, le câble possédant quatre fils (1), deux fils (1) étant respectivement torsadés l'un à l'autre.

11. Câble selon l'une des revendications précédentes, dans le cadre de la confection du câble, les embouts (1.1) étant introduits axialement dans les traversées (2.1) jusqu'à ce que les premiers éléments d'encliquetage (1.11) s'encliquettent avec les deuxièmes éléments d'encliquetage (2.11), et avec un coulissement axial supplémentaire des embouts (1.1), les éléments d'encliquetage (2.11) du corps (2) s'enclenchent dans le sens radial vers l'intérieur après que les éléments d'encliquetage (1.1) réalisés sous la forme d'un paquet soient passés à leur niveau.
